# FASCICULE DE BREVET EUROPEEN

(11) **EP 2 104 439 B1**
(45) Date de publication et mention de la délivrance du brevet: **17.08.2011**
(21) Numéro de dépôt: 07871845.9
(22) Date de dépôt: 12.12.2007
(51) Int. Cl.: A42B 3/06, A42B 3/32

(54) **CASQUE PERFECTIONNE COMPORTANT UNE SOUS COQUE SUR LAQUELLE EST FIXEE LA COQUE EXTER**
ERWEITERTER HELM MIT EINER UNTERHÜLLE MIT DARAN ANGEBRACHTER AUSSENHÜLLE
ADVANCED HELMET INCLUDING A SUB-SHELL WITH AN OUTER SHELL ATTACHED THERETO

(30) Priorité: 27.12.2006 FR 0611456
(43) Date de publication de la demande: 30.09.2009
(73) Titulaire: MSA Gallet, 01400 Chatillon Sur Chalaronne (FR)
(72) Inventeur: MOREL, Sabrina, F-01540 Vonnas (FR)
(74) Mandataire: Delorme, Nicolas
(86) Numéro de dépôt international: PCT/FR2007/002052
(87) Numéro de publication internationale: WO 2008/090277

(56) Documents cités:
- EP-A- 0 613 624
- DE-A1- 3 214 020
- GB-A- 2 175 490
- US-A- 4 101 983
- US-A- 4 996 724

## Description

La présente invention concerne un casque de protection, et plus précisément un casque qui est constitué d'une sous coque retenant au moins la coque externe et avantageusement la jugulaire, le bandeau de tour de tête et le calotin.

Les casques de protection sont depuis fort longtemps d'un usage courant dans différents domaines soit à titre professionnel comme c'est le cas pour les militaires, les pilotes d'avion ou d'hélicoptère, les gendarmes ou les pompiers, soit à titre civil ou privé, comme c'est le cas pour les utilisateurs de motos, de voitures de rallye ou de course, ou les employés de chantiers. De tels casques sont décrits dans les documents US 4 101 983, DE 32 14 020, EP 0 613 624 et US 4 996 724.

Ces casques de l'art antérieur sont généralement formés d'une coque externe plus ou moins rigide et d'un habillage interne destiné à permettre la mise en place du casque et à favoriser le confort de l'utilisateur, et comprennent par ailleurs une jugulaire de retenue.

Le but de l'invention est alors de proposer une construction de casque autre particulièrement simple, fiable, ne nécessitant pas d'outillage particulier pour son montage.

A cet effet l'invention concerne un casque de protection conforme à la revendication 1.

Selon des caractéristique complémentaire, la sous coque se présente sous la forme d'une large bande sensiblement circulaire en matière plastique, constituée par une paroi périphérique, tandis que la coque externe principale est fixée de façon amovible à la sous coque grâce à des moyens de connexions amovibles.

Ajoutons que les moyens de connexions sont constitués par au moins trois points de connexions, à savoir des premiers moyens solidaires de la sous coque destinés à coopérer avec des seconds moyens solidaires de la coque externe principale.

Notons aussi que la coque externe principale est fixée avantageusement à la sous coque en quatre points, à savoir un point arrière, un point avant, deux points latéraux, un point latéral gauche et un point latéral droit, tandis-que le point arrière de fixation et le point avant de fixation sont réalisés par une saillie coopérant avec un creux.

Selon une autre caractéristique, la sous coque comprend une cuvette d'encastrement arrière destinée à coopérer avec une saillie arrière de dimension correspondante faisant saillie vers l'intérieur de la coque externe principale, au niveau de la portion de paroi arrière inférieure, ainsi qu'un logement d'encastrement avant destiné à coopérer avec une saillie avant de dimensions correspondantes faisant saillie vers l'intérieur de la coque externe principale, au niveau de la portion de paroi avant supérieure, au niveau de la zone frontale de la coque, tandis qu'il est prévu une languette élastique qui après engagement de ladite saillie revient à sa position initiale afin d'en assurer le verrouillage.

La sous coque comprend par ailleurs, de chaque coté un trou de fixation, dans chacun desquels est engagé une saillie amovible correspondante de fixation respectivement dont le verrouillage est assuré par une goupille de blocage.

Notons que chacune des saillies de fixation sont des pièces indépendantes, qui sont par exemple issues de pièces latérales d'accrochage destinées par exemple à fixer un masque respiratoire, ou une lampe d'éclairage, voir un écran facial pivotant.

La sous coque assure aussi la retenue de la jugulaire, et la paroi périphérique de la sous coque comprend à cet effet un ensemble de trous destiné au passage des sangles de la jugulaire, et assure aussi la retenue du le calotin qui est en fixé sur la sous coque par clipsage, pour former un sous ensemble interne.

D'autres caractéristiques et avantages de l'invention se dégageront de la description qui va suivre en regard des dessins annexés qui ne sont donnés qu'à titre d'exemples non limitatifs.
La figure 1 est une vue en perspective éclatée du casque selon l'invention.
La figure 2 est une vue du sous ensemble interne, sous coque /calotin.
La figure 3 est une vue de dessous de la coque
La figure 4 est une vue en coupe du casque selon le plan vertical de symétrie générale

Le casque de protection représenté à titre d'exemple à la figure 1 à portant la référence générale (1) est par exemple un casque de pompier, (mais pourrait être un casque d'un tout autre genre, comme par exemple un casque militaire, de cycliste, de motocycliste ou autre) qui présente un plan longitudinal de symétrie générale (P) qui comprend de façon connue en soi une coque externe principale (2) ainsi qu'une jugulaire (12) assurant le maintien du casque sur la tête de l'utilisateur. Par ailleurs le casque comprend de façon connue en soi un calotin (13) ainsi qu'un bandeau de tour de tête (14), et peut comprendre aussi un écran facial pivotant (15).

La coque externe principale (2) est constituée par une paroi sensiblement sphérique de plan général vertical de symétrie (P) qui est réalisée avantageusement en matériau composite du type comprenant par exemple un empilage de couches de fibres de renfort, imprégnées et liées entre elles par une matrice en résine. Les fibres peuvent être des fibres de verre, d'aramide, de Nylon, de polyéthylène ou de carbone, tandis que la matrice peut être une résine du type thermodurcissable ou thermoplastique. Bien entendu, la coque pourrait être en tout autre matériau comme, par exemple réalisée par injection d'une matière plastique, et avantageusement d'une matière plastique chargée.

La coque externe principale (2) comprend plusieurs portions de paroi, comme le montre la figure 1, à savoir une portion avant supérieure de paroi (3) prolongée vers l'arrière par une portion arrière supérieure de paroi (4), elle-même prolongée vers le bas par une portion arrière inférieure de paroi (5), et comprend, par ailleurs, deux portions latérales de paroi (6a, 6b).

La portion avant supérieure (3) correspond à la zone occupée par le front de l'utilisateur et est limitée par la bordure supérieure (7) de l'ouverture faciale (8) qui, quant à elle, est limitée latéralement par deux bordures latérales (9a, 9b).

La portion avant supérieure de paroi (3) correspond à la zone occupée par la boîte crânienne de l'utilisateur, tandis que la portion arrière inférieure de paroi (5) correspond à la zone occupée par la nuque de l'utilisateur.

Ajoutons à cela que la paroi de la coque est limitée vers le bas par une bordure inférieure (10). Les portions latérales de paroi (7a, 7b) correspondent aux zones occupées par les oreilles de l'utilisateur et sont limitées vers l'avant par la bordure latérale correspondante (9) de l'ouverture faciale (8) et vers le bas par la bordure inférieure (10).

Selon l'invention, le casque de protection (1) comporte des moyens de maintien de la coque principale (2) constitués par une sous coque (11).

Par ailleurs cette sous coque (11) assure la retenue de la jugulaire (12) permettre l'ajustement et la fixation du casque (1) sur la tête de l'utilisateur.

La sous coque (11) se présente sous la forme d'une large bande sensiblement circulaire en matière plastique, constituée par une paroi périphérique. Selon l'invention la coque externe principale (2) est fixée de façon amovible à la sous coque (11) grâce à des moyens de connexions amovibles. Ces moyens sont constitués par au moins trois points de connexions des premiers moyens solidaires de la sous coque (11) destinés à coopérer avec des seconds moyens solidaires de la coque externe principale (2).

Selon le mode préféré donné à titre d'exemple la coque externe principale (2) est fixée à la sous coque (11) en quatre points, à savoir un point arrière (16), un point avant (17), deux points latéraux (18a, 18), un point latéral gauche (18a) et un point latéral droit (18b).

Le point arrière de fixation (16) est réalisé par une saillie coopérant avec un creux. Ainsi, la sous coque (11) comprend une cuvette d'encastrement (19) destiné à coopérer avec une saillie arrière (20) de dimension correspondante faisant saillie vers l'intérieur de la coque externe principale, au niveau de la portion de paroi arrière inférieure (5).

Le point avant de fixation (17) est réalisé par une saillie coopérant avec un profil en creux. Ainsi, la sous coque (11) comprend un logement d'encastrement (21) destiné à coopérer avec une saillie avant (22) de dimensions correspondantes faisant saillie vers l'intérieur de la coque externe principale, au niveau de la portion de paroi avant supérieure (3), au niveau de la zone frontale de la coque. Afin de permettre l'engagement de la saillie avant (22) dans son logement correspondant (21) de la sous coque, il est prévu une languette élastique (210) qui après engagement de ladite saillie revient à sa position initiale afin d'en assurer le verrouillage.

Les points latéraux de fixation (18a, 18b) sont réalisés chacun par une saillie coopérant avec un profil en creux. Ainsi, la sous coque (11) comprend de chaque coté un trou de fixation (23a, 23b), dans chacun desquels est engagé une saillie amovible correspondante de fixation respectivement (24a, 24b) dont le verrouillage est assuré par une goupille de blocage (25). Ainsi, chacune des saillies de fixation (24a, 24b) est engagée à la fois dans un trou (180a, 180b) de la paroi latérale de la coque et dans le trou de fixation (23a, 23b) de la sous coque, et son verrouillage est assuré par la goupille de blocage qui est engagée dans un trou correspondant (240) réalisé dans la saille de fixation.

Les saillies de fixation (24a, 24b) sont des pièces indépendantes, qui sont par exemple issues de pièces latérales d'accrochage (30) destinées par exemple à fixer un masque respiratoire, ou une lampe d'éclairage, voir un écran facial pivotant.

Ajoutons que selon le mode préféré de l'invention tel qu'illustre, la sous coque est destinée aussi à retenir la jugulaire (12). A cet effet la paroi périphérique de la sous coque comprend un ensemble de trous (26a, 26b-27a, 27b) destiné au passage des sangles de la jugulaire. Cette dernière est donc fixée à la sous coque (11) et non à la coque (2) comme cela est le cas dans les casques traditionnels.

Notons aussi que le calotin (13) qui est lui aussi fixé sur la sous coque (11) par clipsage. C'est donc la sous coque qui retient ce calotin.

Ajoutons, que le casque de l'invention comprend un rembourrage de confort (28), mis en place sous le calotin qui est destiné à être en contact avec la tête de l'utilisateur et lui assurer un bon confort de portage.

Par ailleurs, le casque comprend un bandeau de tour de tête (14). Ledit bandeau avec la jugulaire assure le maintien du casque sur la tête de l'utilisateur.

Le bandeau de tour de tête (14) qui est constitué par une bande périphérique est fixé à la sous coque (11). Le bandeau (14) est réalisé par exemple en matière plastique déformable ou similaire, de façon à pouvoir enserrer la périphérie de la tête de l'utilisateur pour assurer une bonne retenue du casque et ce avec un confort optimal. Notons que la dimension périphérique du bandeau peut être réglée pour être adaptée à la morphologie et notamment aux dimensions de la tête de l'utilisateur. A cet effet des moyens de réglage sont prévu comme par exemple ceux décrit dans la demande de brevet française 0605223.

Ainsi, le montage du casque nécessite que peu de manipulation et se fait sans outillage particulier.

Le calotin (13) est dans un premier temps clipsé sur la sous coque (11). Puis la coque est mise en place sur la sous coque. Pour se faire, la cuvette arrière d'encastrement (19) de la sous coque est engagée autour de la saillie arrière (20) de la coque, puis l'avant de la sous coque est pivoté pour venir clipsé la saillie avant (22) de la coque dans le logement d'encastrement (21) de la sous coque (11) et ce par déformation de la languette de verrouillage avant (210). La coque est alors dans sa position par rapport à la sous coque, et chacune des saillies amovibles de fixation (24a, 24b) sont alors engagées à la fois dans un trou (180a, 180b) de la paroi latérale de la coque et dans le trou de fixation de la sous coque (11), et son verrouillage est assuré par la goupille de blocage qui est engagée dans un trou correspondant (240) réalisé dans la saille de fixation.

La jugulaire (11) est avantageusement de type trois points ou quatre points et est constituée de façon connue en soi par un ensemble de sangles souples avec mentonnière.

Bien entendu, l'invention n'est pas limitée aux modes de réalisation décrits et représentés à titre d'exemples, mais elle comprend aussi tous les équivalents techniques ainsi que leurs combinaisons.

## Revendications

1. Casque de protection (1) comprenant :
- une coque externe principale (2) de plan de symétrie longitudinal (P) ;
- un bandeau de tour de tête (14) constitué par une bande périphérique et dont la dimension périphérique peut être réglée, par des moyens de réglage, pour être adaptée à la morphologie et notamment aux dimensions de la tête de l'utilisateur ;
- un calotin (13) ;
- ainsi qu'une jugulaire (12) ;
**caractérisé en ce que** ledit casque comprend une sous coque (11) sur laquelle est fixée la coque externe principale (2), le calotin (13) étant fixé sur la sous coque (11) par clipsage, pour former un sous ensemble interne (29), la sous coque (11) assurant la retenue de la jugulaire (12) pour permettre l'ajustement et la fixation du casque (1) sur la tête de l'utilisateur et le bandeau de tour de tête (14) étant fixé à la sous coque (11).

2. Casque de protection (1) selon la revendication 1, **caractérisé en ce que** la sous coque (11) se présente sous la forme d'une large bande sensiblement circulaire en matière plastique, constituée par une paroi périphérique.

3. Casque de protection (1) selon la revendication 2, **caractérisé en ce que** la coque externe principale (2) est fixée de façon amovible à la sous coque (11) grâce à des moyens de connexions amovibles.

4. Casque de protection (1) selon la revendication 3, **caractérisé en ce que** les moyens de connexions sont constitués par au moins trois points de connexions, à savoir des premiers moyens solidaires de la sous coque (11) destinés à coopérer avec des seconds moyens solidaires de la coque externe principale (2).

5. Casque de protection (1) selon la revendication 4, **caractérisé en ce que** la coque externe principale (2) est fixée à la sous coque (11) en quatre points, à savoir un point arrière (16), un point avant (17), deux points latéraux (18a, 18), un point latéral gauche (18a) et un point latéral droit (18b).

6. Casque de protection (1) selon la revendication 5, **caractérisé en ce que** le point arrière de fixation (16) et le point avant de fixation (17) sont réalisés par une saillie coopérant avec un creux.

7. Casque de protection (1) selon la revendication 6, **caractérisé en ce que** la sous coque (11) comprend une cuvette d'encastrement (19) destiné à coopérer avec une saillie arrière (20) de dimension correspondante faisant saillie vers l'intérieur de la coque externe principale, au niveau de la portion de paroi arrière inférieure (5).

8. Casque de protection (1) selon la revendication 6 ou 7, **caractérisé en ce que** la sous coque (11) comprend un logement d'encastrement (21) destiné à coopérer avec une saillie avant (22) de dimensions correspondantes faisant saillie vers l'intérieur de la coque externe principale, au niveau de la portion de paroi avant supérieure (3), au niveau de la zone frontale de la coque, tandis qu'il est prévu une languette élastique (210) qui après engagement de ladite saillie revient à sa position initiale afin d'en assurer le verrouillage.

9. Casque de protection (1) selon l'une quelconque des revendications 5 à 8, **caractérisé en ce que** les points latéraux de fixation (18a, 18b) sont réalisés chacun par une saillie coopérant avec un profil en creux.

10. Casque de protection (1) selon la revendication précédente, **caractérisé en ce que** la sous coque (11) comprend de chaque coté un trou de fixation (23a, 23b), dans chacun desquels est engagé une saillie amovible correspondante de fixation respectivement (24a, 24b) dont le verrouillage est assuré par une goupille de blocage (25a, 25b).

11. Casque de protection (1) selon la revendication 10, **caractérisé en ce que** les saillies de fixation (24a, 24b) sont des pièces indépendantes, qui sont par exemple issues de pièces latérales d'accrochage (30) destinées par exemple à fixer un masque respiratoire, ou une lampe d'éclairage, voir un écran facial pivotant.

12. Casque de protection (1) selon l'une quelconque des revendications précédentes, **caractérisé en ce que** la paroi périphérique de la sous coque comprend un ensemble de trous (26a, 26b-27a, 27b) destiné au passage des sangles de la jugulaire, afin que la sous coque (11) assure la retenue de la jugulaire (12).

## Claims

1. A protective helmet (1) comprising:
- a main outer shell (2) with a longitudinal plane of symmetry (P);
- a headband (14) formed by a peripheral strip and the peripheral dimension of which can be adjusted, by adjusting means, to be adapted to the morphology and in particular the dimensions of the user's head;
- a cap (13);
- as well as a chinstrap (12);
**characterized in that** said helmet comprises a sub-shell (11) on which the main outer shell (2) is attached, the cap (13) being fastened under the sub-shell (11) by clipping, to form an inner sub-assembly (29), the sub-shell (11) ensuring retaining of the chinstrap (12) to allow adjusting and fastening of the helmet (1) on the user's head and the headband (14) being fastened to the sub-shell (11).

2. The protective helmet (1) according to claim 1, **characterized in that** the sub-shell (11) assumes the form of a large substantially circular plastic band, formed by a peripheral wall.

3. The protective helmet (1) according to claim 2, **characterized in that** the main outer shell (2) is removably fastened to the sub-shell (11) owing to removable connection means.

4. The protective helmet (1) according to claim 3, **characterized in that** the connection means are made up of at least three connection points, i.e. first means integral with the sub-shell (11) intended to cooperate with second means integral with the main outer shell (2).

5. The protective helmet (1) according to claim 4, **characterized in that** the main outer shell (2) is fastened to the sub-shell (11) in four places, i.e. a rear point (16), a front point (17), two side points (18a, 18), a left side point (18a) and a right side point (18b).

6. The protective helmet (1) according to claim 5, **characterized in that** the rear fastening point (16) and the front fastening point (17) are made by a protrusion cooperating with a hollow.

7. The protective helmet (1) according to claim 6, **characterized in that** the sub-shell (11) comprises an embedding basin (19) for cooperating with a rear protrusion (20) with a corresponding dimension protruding towards the inside of the main outer shell, at the lower rear wall portion (5).

8. The protective helmet (1) according to claim 6 or 7, **characterized in that** the sub-shell (11) comprises an embedding housing (21) for cooperating with a front protrusion (22) with corresponding dimensions protruding towards the inside of the main outer shell, at the upper front wall portion (3), at the front area of the shell, while an elastic tab (210) is provided that, after engagement of said protrusion, returns to its initial position so as to ensure locking thereof.

9. The protective helmet (1) according to any one of claims 5 to 8, **characterized in that** the lateral fastening points (18a, 18b) are each made by a protrusion cooperating with a hollow profile.

10. The protective helmet (1) according to the preceding claim, **characterized in that** the sub-shell (11) comprises, on each side, a fastening hole (23a, 23b), in each of which a respective corresponding removable protrusion (24a, 24b) whereof the locking is ensured by a blocking pin (25a, 25b) is engaged.

11. The protective helmet (1) according to claim 10, **characterized in that** the fastening protrusions (24a, 24b) are independent pieces, which for example come from hooking lateral pieces (30) intended for example to fasten a breathing mask, or headlamp, or pivoting face visor.

12. The protective helmet (1) according to any one of the preceding claims, **characterized in that** the peripheral wall of the sub-shell comprises a set of holes (26a, 26b-27a, 27b) intended for the passage of the straps of the chinstrap, so that the sub-shell (11) retains the chinstrap (12).

## Patentansprüche

1. Schutzhelm (1), der umfasst:
- eine äußere Hauptschale (2) länglicher Symmetrieebene (P),
- ein Kopfumfangsband (14), das von einem peripheren Streifen gebildet wird und dessen periphere Größe mit Einstellmitteln einstellbar ist, um an die Morphologie angepasst zu sein und vor allem an die Größe des Kopfes des Benutzers,
- eine Kalotte (13),
- sowie einen Kinnriemen (12),
**dadurch gekennzeichnet, dass** der Helm eine Unterschale (11) umfasst, auf der die äußere Hauptschale (2) befestigt ist, wobei die Kalotte (13) auf der Unterschale (11) angeklemmt ist, um eine innere Untergruppe (29) zu bilden, wobei die Unterschale (11) den Halt des Kinnriemens (12) gewährleistet, um das Anpassen und die Befestigung des Helms (1) auf dem Kopf des Benutzers zu erlauben und das Kopfumfangsband (14) an der Unterschale (11) befestigt ist.

2. Schutzhelm (1) nach Anspruch 1, **dadurch gekennzeichnet, dass** die Unterschale (11) wie ein etwa kreisrunder breiter Streifen aus Kunststoff aussieht, der von einer peripheren Wand gebildet wird.

3. Schutzhelm (1) nach Anspruch 2, **dadurch gekennzeichnet, dass** die äußere Hauptschale (2) mit abnehmbaren Verbindungsmitteln abnehmbar an der Unterschale (11) befestigt ist.

4. Schutzhelm (1) nach Anspruch 3, **dadurch gekennzeichnet, dass** die Verbindungsmittel von mindestens drei Verbindungspunkten gebildet werden, nämlich den ersten Mitteln in Verbindung mit der Unterschale (11), die dazu bestimmt sind, mit den zweiten Mitteln in Verbindung mit der äußeren Hauptschale (2) zusammenzuarbeiten.

5. Schutzhelm (1) nach Anspruch 4, **dadurch gekennzeichnet, dass** die äußere Hauptschale (2) an der Unterschale (11) an vier Punkten befestigt ist, nämlich einem hinteren Punkt (16), einem vorderen Punkt (17), zwei seitlichen Punkten (18a, 18), einem linken seitlichen Punkt (18a) und einem rechten seitlichen Punkt (18b).

6. Schutzhelm (1) nach Anspruch 5, **dadurch gekennzeichnet, dass** der hintere Befestigungspunkt (16) und der vordere Befestigungspunkt (17) durch einen Vorsprung realisiert sind, der mit einer Aushöhlung zusammenarbeitet.

7. Schutzhelm (1) nach Anspruch 6, **dadurch gekennzeichnet, dass** die Unterschale (11) eine Rastwölbung (19) umfasst, die dazu bestimmt ist, mit einem hinteren Vorsprung (20) entsprechender Größe zusammenzuarbeiten, der auf Ebene des unteren hinteren Wandabschnitts (5) in das Innere der äußeren Hauptschale vorspringt.

8. Schutzhelm (1) nach Anspruch 6 oder 7, **dadurch gekennzeichnet, dass** die Unterschale (11) eine Rastaufnahme (21) umfasst, die dazu bestimmt ist, mit einem vorderen Vorsprung (22) entsprechender Größen zusammenzuarbeiten, der auf Ebene des oberen vorderen Wandabschnitts (3) auf Ebene des Stirnbereichs der Schale in das Innere der äußeren Hauptschale vorspringt, wogegen eine elastische Zunge (210) vorgesehen ist, die, nach Einrasten des Vorsprungs, in ihre ursprüngliche Stellung zurückkehrt, um dessen Verriegelung zu gewährleisten.

9. Schutzhelm (1) nach einem der Ansprüche 5 bis 8, **dadurch gekennzeichnet, dass** die seitlichen Befestigungspunkte (18a, 18b) jeweils durch einen Vorsprung, der mit einem Hohlprofil zusammenarbeitet, umgesetzt sind.

10. Schutzhelm (1) nach vorangehendem Anspruch, **dadurch gekennzeichnet, dass** die Unterschale (11) auf jeder Seite eine Befestigungsöffnung (23a, 23b) umfasst, in die jeweils ein entsprechender abnehmbarer Befestigungsvorsprung (24a, 24b) eingreift, dessen Verriegelung von einem Blockierstift (25a, 25b) gewährleistet wird.

11. Schutzhelm (1) nach Anspruch (10), **dadurch gekennzeichnet, dass** die Befestigungsvorsprünge (24a, 24b) unabhängige Teile sind, die beispielsweise aus den seitlichen Verhakungsteilen (30) hervorgehen, die beispielsweise zur Befestigung einer Atemmaske oder eine Lampe, ja sogar eines schwenkbaren Gesichtsschirms, bestimmt sind.

12. Schutzmaske (1) nach einem der vorangehenden Ansprüche, **dadurch gekennzeichnet**, das die periphere Wand der Unterschale eine Öffnungsgruppe (26a, 26b-27a, 27b) umfasst, die für den Durchgang der Gurte des Kinnriemens bestimmt ist, damit die Unterschale (11) den Halt des Kinnriemens (12) gewährleistet.
